# EUROPÄISCHE PATENTANMELDUNG

(11) **EP 0 126 706 A1**
(43) Veröffentlichungstag der Anmeldung: **28.11.1984**
(21) Anmeldenummer: 84710015.3
(22) Anmeldetag: 24.04.1984
(51) Int. Cl.: G05D 23/02, F24D 19/10

(54) **Vorrichtung zur Wärmeregulierung von Heizkörpern od. dgl.**

(30) Priorität: 25.04.1983 DE 8312143 U
(71) Anmelder: Tress, August, D-7706 Eigeltingen 1 (DE)
(72) Erfinder: Tress, August, D-7706 Eigeltingen 1 (DE)
(74) Vertreter: Hiebsch, Gerhard F., Dipl.-Ing.

(57) **Zusammenfassung**

Eine Vorrichtung zur Wärmeregulierung von Heizkörpern (9) od. dgl. mit einem die Zufuhr eines Strömungsmediums steuernden Ventilorgan (10), weiches durch Bewegung eines Schliesselements, beispielsweise eines Ventiltellers (31), in Schliessrichtung einen Strömungsquerschnitt des Ventilorgans (10) schliesst, soll es erlauben, bei einem geöffneten Fenster die Wärmezuhr zu unterbrechen, wozu ein dem Schliesselement (31) zugeordnetes Betätigungsorgan (11) andernends eine zu öffnende bzw. zu schliessende Schalteinrichtung (12, 13) aufweist, in deren Schliesslage das Ventilorgan (10) geöffnet und in deren geöffneten Stellung das Ventilorgan geschlossen is Zudem hat es sich als günstig erwiesen, dass das Betätigungsorgan (11) als Zugorgan (16) ausgebildet und einends an einem der Bewegungsbahn eines dem Ventilteller: (31) tragenden Ventilstössels (30) zugeordneten Hebel (28) festgelegt ist.

## Beschreibung

Die Erfindung betrifft eine Vorrichtung zur Wärmeregulierung von Heizkörpern od. dgl. mit einem die Zufuhr eines Strömungsmediums steuernden Ventilorgan, welches durch Bewegung eines Schließelements, beispielsweise eines Ventiltellers, in Schließrichtung einen Strömungsquerschnitt des Ventilorgans schließt.

Ventilorgane dieser Art sind beispielsweise als sogenannte Thermostatventile in Verwendung, welche in Abhängigkeit von der Raumtemperatur die Lage des Ventiltellers selbsttätig verändern. Außerdem gibt es einfache Schließventile, innerhalb deren der Ventilteller entweder in Schließstellung oder in einer Freigabelage steht, mit denen also eine Feinregulierung nicht möglich ist.

Angesichts dieser Gegebenheiten hat sich der Erfinder das Ziel gesetzt, Heizkörper mit derartigen Ventilorganen den jeweiligen Temperaturverhältnissen noch besser anzupassen und dafür zu sorgen, daß beispielsweise bei geöffneten Fenstern oder Türen in dem mit jenem Heizkörper versehenen Raum diesem keine zusätzliche Wärme zugeführt wird.

Zur Lösung dieser Aufgabe führt der Gedanke, in Abhängigkeit von der öffnungslage des Fensters,der Tür od. dgl. den Zufluß des wärmetragenden Strömungsmediums zu unterbrechen, und zwar durch eine Vorrichtung, bei der ein mit dem Schließelement verbindbares Betätigungsorgan andernends eine zu öffnende bzw. zu schließende Schalteinrichtung aufweist, in deren Schließlage das Ventilorgan geöffnet und in deren geöffenten Stellung das Ventilorgan geschlossen ist. Die Schalteinrichtung ist am Fenster bzw. an der Tür festzulegen, gegebenenfalls in diese integriert, und steuert -- wie erwünscht -das Ventilorgan; ist das Fenster, die Tür od. dgl. geschlossen, kann der Zufluß des wärmetragenden Strömungsmediums ungehindert erfolgen - in dieser Lage ist es auch ohne weiteres möglich, eine differenziertere Wärmeregulierung zusätzlich durch eine Thermostateinrichtung durchzuführen. Ist jedoch das Fenster od. dgl. geöffnet, schließt sich erfindungsgemäß das Ventilorgan - der dann unerwünschte Wärmeabfluß wird verhindert.

Im Rahmen der Erfindung liegt es nun, daß die Steuerung des Ventilorgans durch die Schalteinrichtung auf strömungstechnischem, also pneumatischem oder hydraulischem Wege oder aber auch elektrisch erfolgen kann. In diesen Fällen dient das sogenannte Betätigungsorgan als Brücke zwischen der Schalteinrichtung und dem Ventilorgan und kann in besonderen Fällen sogar als Fernsteuerung ausgebildet sein. Beispielsweise ist es möglich, ·in Abhängigkeit von der Schalteinrichtung einen Stellmotor am Ventilorgan zu betätigen, welcher dessen Durchflußverhalten zu ändern vermag.

Als besonders günstig hat sich eine mechanische Einrichtung erwiesen, bei der das Betätigungsorgan als Zugorgan ausgebildet ist, welches einends an einem der Bewegungsbahn eines dem Ventilteller tragenden Ventilstößels zugeordneten Hebel festgelegt ist und -- nach einem anderen Merkmal der Erfindung -- mit seinem anderen Ende an jene Schalteinrichtung angeschlossen ist.

Der Hebel ist bevorzugt an einer Mutter oder einem entsprechenden Sockelelement des Ventilorgans angelenkt und sein freies Ende mit dem Zugorgan verbunden. Durch die Mutter ist es möglich, den Hebel vom Ventilorgan zu lösen, aber auch bereits bestehende Ventilorgane mit dem System auszurüsten. Durch die Verbindung des freien Hebelendes mit dem Zugorgan vermag letzteres auf die Hebelstellung einzuwirken und den Hebel beispielsweise auf den Ventilstößel zu drücken, der dann gegen die Kraft einer Rückstellfeder in Schließrichtung wandert und den Ventilteller in seinen Sitz führt.

Die Schalteinrichtung kann bei einer elektrischen Ausführung beispielsweise als Ein/Aus-Schalter mit abragendem Schaltstift ausgebildet sein, der bei geschlossenem Fensterflügel eingedrückt festgehalten und beim öffnen des Fensters freigesetzt wird. Durch das Freisetzen wird am Ventilorgan ein Schließvorgangeingeleitet.

Bei der mechanischen Ausbildung besteht die Schalteinrichtung bevorzugt aus wenigstens zwei aneinandergelenkten Profilen; das Zugorgan ist an einem der Profile festgelegt sowie am anderen Profil so geführt, daß der Abschnitt des Zugorgans zwischen beiden Profilen bei geöffneter Schalteinrichtung größer ist als bei geschlossener Schalteinrichtung. Dies bedeutet, daß beim Öffnen des mit der Schalteinrichtung versehenen Fensters od. dgl. ein Zug am Hebel des Ventilorganes entsteht, der dessen Schließlage einleitet. Selbstverständlich ist es auch möglich, die Anordnung der Schalteinrichtung so zu treffen, daß bei deren Öffnen in einer anderen als in der beschriebenen Weise die Hebelbetätigung folgt.

Nach einem weiteren Merkmal der Erfindung wird die Schalteinrichtung von L-förmigen oder U-förmigen Profilen, bevorzugt aus Leichtmetall, gebildet, deren Schenkel zueinanderweisend angeordnet sind, wobei an einem Schenkel des einen Profils das Zugorgan festliegt sowie um einen Schenkel des anderen Profils umgelenkt ist. Diese Umlenkung erfolgt aus Gründen der Reibungsverminderung um eine Gleitfläche, bevorzugt um eine Rolle.

Die beiden Leichtmetallprofile sinu an einem Ende miteinander durch ein Gelenk verbunden und im Abstand zu diesem Gelenk an einen sie spreizenden Kraftspeicher angeschlossen, beispielsweise mit einer Schraubenfeder versehen.

Es wird Schutz.begehrt für den eingangs erwähnten Grundgedanken einer von der öffnungsstellung des Fensters bzw. der Tür abhängigen Steuerung des Ventils. Eine Ausführungsform dieser Ventilsteuerung ist im Rahmen der nachfolgenden Ansprüche als mechanischer Einbausatz besonders beschrieben.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Fig. 1: die Innenansicht einer Fensternische mit Heizkörper unterhalb eines Kippfensters;
Fig. 2: den Schnitt durch Fig. 1 nach deren Linie II - II;
Fig. 3: eine Seitenansicht eines vergrößerten Details aus Fig. 2;
Fig. 4: den Schnitt durch Fig. 3 nach deren Linie IV - IV;
Fig. 5: ein vergrößertes Detail aus Fig. 1, teilweise geschnitten.

An einer Gebäudewand 1 ist unterhalb eines Kippfensters 2 ein Heizkörper 9 angeordnet, von dessen Ventil 10 ein Strang 11 zum Rahmen 3 des Kippfensterflügels 4 geführt ist.

Wie insbesondere Fig. 2,3 verdeutlichen, sind in das Kippfenster 2 zwei U-förmige Aluminiumprofile 12, 13 eingebaut, von denen eines fest im Außenrahmen 5 des Kippfensters 2 sitzt, während das andere Aluminiumprofil 13 mit dem Rahmen 3 des Kippfensterflügels 4 bewegt werden kann. Beide Aluminiumprofile 12, 13 sind durch ein Gelenk 14 zu einer Einbaueinheit zusammengefaßt.und mittels einer Schraubenfeder 15 gegeneinander spreizbar. Diese wird von einer Schraube 15ₛ od. dgl. gehalten.

Der Strang 10 besteht in der Art eines Bowdenzuges aus einem Zugstrang 16 und einem diesen mit Spiel umfangenden Mantel 17. Jener Zugstrang 16 ist mit einem Ende an einem Widerlager 18 des bewegbaren Aluminiumprofils 13 festgelegt und durchsetzt Bohrungen 20 in dessen Schenkel 19 sowie in den Schenkeln 21 des anderen Aluminiumprofils 12. An dessen Außenseite 22 wird der Zugstrang 16 über eine grkümmte Fläche 23, beispielsweise eine Rolle, umgelenkt und durch seinen Mantel 17 zum Ventil 10 geführt

Das freie Ende 25 des Zugstranges 16 ist an einen -bei 26 an eine Mutter 27 angelenkten -- Ventilhebel 28 des Ventils 10 angeschlossen. Dieser Ventilhebel 28 liegt dem Kopfende 29 eines axial bewegbaren Ventilstößels 30 an, der andernends einen Ventilteller 31 trägt.

In der in Fig. 5 gezeigten Stellung des Ventiltellers 31 ist das Ventil 10 geöffnet; der Ventilstößel 3o wird durch einen Kraftspeicher, hier eine Schraubenfeder 33, in dieser Position gehalten, bis der Ventilhebel 28 -- und dadurch der Ventilstößel 30 -mittels des Zugstranges 16 in Schließrichtung x geführt wird. In Schließlage sitzt der Ventilteller 31 einer Ringschulter 34 dichtem auf. Die Bewegung des.Zugstranges 16 wird durch die beschriebenen Aluminiumprofile 12, 13 verursacht. Bei geschlossenem Kippfenster 2 liegen die Profilschenkel 19, 21 einander etwa an; der freie Zugstrangabschnitt zwischen der Innenseite 24 des bewegbaren Aluminiumprofils 13 und dem Ventilhebel 28 ist ausreichend lang, um diesen locker am Ventilstößel 30 zu halten.

Wird das Kippfenster 2 geöffnet, verkürzt sich jener freie Zugstrangabschnitt so, daß der Ventilhebel 28 gegen den Ventilstößel 30 und so auch gegen die Schraubenfeder 33 -- diese spannend -- gedrückt wird. Es ist erkennbar, daß das Ventil 10 durch das öffnen des Kippfensters 2 geschlossen wird.

Statt dieser beschriebenen -- oder eines in kinematischer Umkehr wirkenden anderen -- mechanischen Vorrichtung kann auch eine elektrische oder pneumatische Steuereinrichtung vorgesehen werden, mittels deren bei sich schließendem Fenster 2 die Wärmezufuhr zum Heizkörper 9 gedrosselt wird.

## Patentansprüche

1. Vorrichtung zur Wärmeregulierung von Heizkörpern od. dgl. mit einem die Zufuhr eines Strömungsmediums steuernden Ventilorgan, welches durch Bewegung eines Schließelements, beispielsweise eines Ventiltellers, in Schließrichtung einen Strömungsquerschnitt des Ventilorgans schließt,
dadurch gekennzeichnet,
daß ein dem Schließelement (31) zugeordnetes Betätigungsorgan (11) andernends eine zu öffnende bzw. zu schließende. Schalteinrichtung (12, 13) aufweist, in deren Schließlage das Ventilorgan (10) geöffnet und in deren geöffneten Stellung das Ventilorgan geschlossen ist.

2. Vorrichtung nach Anspruch 1, dadurch gekennzeichnet, daß das Betätigungsorgan (11) als Zugorgan (16) ausgebildet und einends an einem der Bewegungsbahn eines dem Ventilteller (31) tragenden Ventilstößels (30) zugeordneten Hebel (28) festgelegt ist.

3. Vorrichtung nach Anspruch 1 oder 2, dadurch gekennzeichnet, daß der Hebel (28) an einer Mutter (27) od. dgl. des Ventilorgans (10) angelenkt und sein freies Ende mit dem Zugorgan (16) verbunden ist.

4. Vorrichtung nach einem der Ansprüche 1 bis 3, dadurch gekennzeichnet, daß das freie Ende (29) des Ventilstößels (30) von einem Kraftspeicher (33) gegen den Hebel (28) gedrückt und bei Bewegung des Hebels in Schließrichtung (x) gegen den Kraftspeicher führbar ist.

5. Vorrichtung nach einem der Ansprüche 1 bis 4, dadurch gekennzeichnet, daß die Schalteinrichtung (12,13) aus wenigstens zwei aneinandergelenkten Profilen (12,13) besteht und das Zugorgan (16) an einem der Profile festliegt sowie am anderen Profil so geführt ist, daß der Abschnitt des Zugorgans (16) zwischen beiden Profilen bei geöffneter Schalteinrichtung größer ist als bei geschlossener Schalteinrichtung.

6. Vorrichtung nach wenigstens einem der Ansprüche 1 bis 5, dadurch gekennzeichnet, daß die Schalteinrichtung (12,13) von zwei L-Profilen oder zwei U-Profilen mit zueinander weisenden Schenkeln (19,21) gebildet ist, wobei an einem Schenkel des einen Profils das Zugorgan (16) festliegt sowie um einen Schenkel des anderen Profils umgelenkt ist.

7. Vorrichtung nach Anspruch 5 oder 6, dadurch gekennzeichnet, daß das Zugorgan (16) um eine Gleitfläche (23), beispielsweise eine Rolle, des einen Profils (12) geführt ist.

8. Vorrichtung nach wenigstens einem der Ansprüche 1 bis 7, dadurch gekennzeichnet, daß das eine Profil (12) feststehend sowie das andere Profil (13) gegenüber jenem bewegbar ausgebildet ist.

9. Vorrichtung nach wenigstens einem der Ansprüche 1 bis 8, dadurch gekennzeichnet, daß die beiden Profile (12,13) in Abstand zu ihrem Gelenk (14) mit einer zwischen ihnen angeordneten Feder (15) oder einem entsprechenden Kraftspeicher versehen sind.

10. Vorrichtung nach Anspruch 1 oder 2, dadurch gekennzeichnet, daß das Betätigungsorgan an einen Motor angeschlossen und dieser durch die Schalteinrichtung, beispielsweise einen Ein/Aus-Schalter betätigbar ist.
